# FASCICULE DE BREVET EUROPEEN

(11) **EP 3 133 626 B1**
(45) Date de publication et mention de la délivrance du brevet: **09.05.2018**
(21) Numéro de dépôt: 16184435.2
(22) Date de dépôt: 17.08.2016
(51) Int. Cl.: H01H 9/30, H01H 9/34, H01H 9/46

(54) **DISJONCTEUR ÉLECTRIQUE**
ELEKTRISCHER TRENNSCHALTER
ELECTRICAL CIRCUIT BREAKER

(30) Priorité: 18.08.2015 FR 1557782
(43) Date de publication de la demande: 22.02.2017
(73) Titulaire: Schneider Electric Industries SAS, 92500 Rueil-Malmaison (FR)
(72) Inventeur: RIVAL, Marc, 38050 Grenoble Cedex 09 (FR); ROELANDT, Hubert, 38050 Grenoble Cedex 09 (FR); DYE, Stéphane, 38050 Grenoble Cedex 09 (FR)
(74) Mandataire: Lavoix

(56) Documents cités:
- DE-A1- 2 826 243
- FR-A1- 2 905 797
- JP-A- H06 223 669
- JP-A- 2006 019 113
- JP-A- 2007 134 072
- JP-A- 2007 280 778
- JP-A- 2008 066 155
- US-A- 4 737 606
- US-A- 5 210 385
- US-A- 5 475 193
- US-B1- 6 288 621

## Description

La présente invention concerne un disjoncteur électrique.

Dans le domaine des disjoncteurs électriques basse tension, il est connu d'utiliser une chambre d'extinction d'arc électrique équipée d'un empilage de tôles métalliques et d'une paire de cornes inférieure et supérieure, afin d'absorber une énergie électrique associée à un arc électrique. En particulier, lors de la coupure d'un courant électrique passant entre un contact fixe et un contact mobile du disjoncteur, l'ouverture des contacts s'accompagne généralement de la formation d'un arc électrique, dit inter-électrode car généré entre les contacts du disjoncteur. Ainsi, les cornes sont configurés pour guider l'arc électrique vers l'intérieur de la chambre d'extinction, dans laquelle l'arc électrique est d'abord allongé et successivement fractionné, à l'aide des tôles métalliques. Toutefois, l'ouverture des contacts peut également s'accompagner d'une refermeture partielle par rebond mécanique. Cela favorise un reclaquage entre les contacts sans absorption de l'énergie électrique de l'arc électrique dans la chambre d'extinction et peut conduire à l'échec en coupure du disjoncteur.

A ce sujet, il est connu, par exemple de EP-A-0 306 382, d'équiper la chambre de coupure d'une paire de joues de guidage de l'arc électrique. Ces joues ont chacune un profil qui épouse la forme des tôles métalliques et sont configurés pour commuter l'arc électrique d'une zone centrale vers une zone latérale de la chambre d'extinction. L'arc électrique est ainsi déplacé sur des surfaces plus froides du disjoncteur, ce qui favorise son extinction. Toutefois, les joues de guidage ont une grande surface, laquelle peut conduire à des pressions importantes, en coupure, dans la chambre d'extinction. De plus, chaque joue de guidage constitue un écran entre le contact mobile et les parties en acier du disjoncteur.

A ce sujet, il est également connu, par exemple de EP-A-0 410 902, d'équiper la corne de guidage d'arc inférieure d'un rebord, ou bossage, afin d'accélérer le déplacement de l'arc électrique le long de cette corne inférieure vers la chambre d'extinction. Toutefois, cette approche ne peut pas éviter le reclaquage entre les contacts, lors d'une refermeture partielle.

On connaît également les documents suivants: US 6 288 621-B1, JP 2008-066155-A, FR 2 905 797-A1, US 5 475 193-A, JP 2006-019113-A, JP 2007-280778-A et US 5 210 385-A, le document US 6 288 621 -B1 divulguant un disjoncteur électrique conforme au préambule de la revendication 1.

C'est à ces inconvénients qu'entend plus particulièrement remédier l'invention, en proposant un nouveau disjoncteur électrique qui permet d'éviter tout reclaquage et de ne pas générer des surpressions à l'intérieur de la chambre d'extinction.

Dans cet esprit, l'invention concerne un disjoncteur électrique comprenant au moins une première pastille fixe, un ensemble de support équipé d'au moins une deuxième pastille et mobile en rotation, autour d'un axe principal, entre une première position où la deuxième pastille est en contact avec la première pastille et une deuxième position où la deuxième pastille est écartée de la première pastille et une chambre d'extinction d'arc comportant un empilage de tôles, une corne supérieure de guidage d'arc, une corne inférieure de guidage d'arc, équipée d'au moins une patte et un écran en matériau isolant entourant la corne inférieure de guidage d'arc. Le disjoncteur comprend également deux excroissances réalisées dans un matériau gazogène, lesquelles sont montées sur l'écran, disposées entre la corne inférieure et la corne supérieure de guidage d'arc et en regard de la patte de la corne inférieure de guidage d'arc, les excroissances ayant une forme prismatique ou pseudo-prismatique. La corne supérieure de guidage d'arc comporte au moins un orifice d'évacuation d'un gaz généré par au moins une excroissance.

Grâce à l'invention, les excroissances permettent de recentrer l'arc électrique tout en le refroidissant par génération de gaz. Le refroidissement de l'espace entre les contacts évite tout reclaquage malgré un rebond mécanique du doigt de contact. En pratique, l'espace entre les contacts a une capacité électrique supérieure à la normale. De plus, les excroissances ont une taille réduite, afin de ne pas perturber les performances en coupure du disjoncteur électrique, ainsi que son endurance électrique.

Selon des aspects avantageux mais non obligatoires de l'invention, un tel disjoncteur électrique comprend une ou plusieurs des caractéristiques suivantes, prises selon toute combinaison techniquement admissible :
- La corne inférieure de guidage d'arc est équipée de deux pattes parallèles formant un bord et les deux excroissances sont disposées de part et d'autre des pattes de la corne inférieure de guidage d'arc ;
- Les excroissances sont symétriques par rapport à un plan central de la chambre d'extension ;
- Au moins une excroissance aune hauteur comprise entre 12 et 30 mm, de préférence égale à 18 mm, une largeur comprise entre 18 et 30 mm, de préférence égale à 28 mm, et une épaisseur maximale comprise entre 3 et 13 mm, de préférence égale à 11 mm ;
- Au moins une excroissance a une épaisseur minimale comprise entre 0 et 5 mm, de préférence égale à 3 mm ;
- Le matériau gazogène d'au moins une excroissance est synthétique, notamment un polyamide, de type 66, chargé de fibres de verre ;
- L'ensemble de support comprend une pluralité de deuxièmes pastilles, en nombre compris entre 4 et 12, de préférence égal à 10 ;
- Les cornes de guidage d'arc supérieure et inférieure sont en acier ;
- Les excroissances font partie intégrante de l'écran.

L'invention sera mieux comprise et d'autres avantages de celle-ci apparaitront plus clairement à la lumière de la description qui va suivre d'un disjoncteur électrique conforme à l'invention, donnée uniquement à titre d'exemple non limitatif et faite en référence aux dessins annexés, sur lesquels :
- la figure 1 est une coupe selon un plan P d'un disjoncteur électrique conforme à l'invention, lorsque le disjoncteur électrique est dans une position de fermeture ;
- la figure 2 est une coupe analogue à la figure 1, lorsque le disjoncteur électrique est dans une position d'ouverture ;
- la figure 3 est une vue en perspective et partielle d'une chambre d'extinction d'arc du disjoncteur électrique de la figure 1 ;
- la figure 4 est une vue en perspective d'une corne inférieure de guidage d'arc et d'un écran en matériau isolant de la chambre d'extinction d'arc de la figure 3 ;
- la figure 5 est une vue, suivant la flèche V à la figure 4, des composants de la figure 4 ; et
- la figure 6 est une vue éclatée des éléments représentés à la figure 4.

Aux figures 1 et 2 est représenté un disjoncteur 1 électrique. Le disjoncteur électrique 1 est configuré pour interrompre un courant électrique dans un circuit électrique. En pratique, le disjoncteur électrique 1 est configuré pour interrompre tous les courants et en particulier les courants de court-circuit dans le circuit électrique. Par exemple, le disjoncteur électrique 1 est un disjoncteur de fort calibre basse tension configuré pour provoquer la coupure d'un courant de niveau intermédiaire, par exemple, entre 10 et 35 kilo ampère (rms), et d'une tension électrique comprise, par exemple, entre 400 et 700V.

Le disjoncteur électrique 1 comporte un boitier 2 isolant. Le boitier 2 comporte une base 3. La base 3 définit un plan P3 du boitier 2. A l'intérieur du boîtier isolant 2 sont disposés un dispositif 4 à contacts séparables, une chambre 6 d'extinction d'arc, une première plage fixe 8 et une deuxième plage fixe 10.

Les première et deuxième plages 8 et 10 sont des plages de raccordement électrique configurées pour relier électriquement le circuit électrique avec des pastilles du disjoncteur 1. Les première et deuxième plages 8 et 10 sont fixées sur la base 3 du boitier 2.

Le dispositif à contacts séparables 4 est configuré pour ouvrir ou fermer le circuit électrique sur lequel est installé le disjoncteur 1. Le dispositif 4 du disjoncteur électrique 1 comporte un mécanisme 12 de contact, un ensemble 14 de support et un contact 16 principal fixe.

Le mécanisme de contact 12 est configuré, de façon connu en soi, pour déplacer l'ensemble de support 14 entre une première position de fermeture du disjoncteur électrique 1 et une deuxième position d'ouverture du disjoncteur électrique 1. Le mécanisme 12 est ainsi apte à déplacer l'ensemble de support 14 entre sa première position et sa deuxième position à l'aide d'un bras 20 et en fonction d'une commande électromagnétique et/ou mécanique. Le mécanisme de contact 12 comporte, parmi d'autres éléments, un dispositif à ressort.

Pour ce faire, le disjoncteur 1 comporte un actionneur électromagnétique et un actionneur mécanique, qui ne sont pas représentés aux figures.

L'actionneur électromagnétique comporte un noyau, une bobine et un système de cames. En pratique, lorsque le circuit électrique est traversé par un courant de surcharge ou un courant de court-circuit, l'actionneur électromagnétique transmet une commande d'ouverture du disjoncteur 1 au mécanisme de contact 12.

L'actionneur mécanique comporte un levier déplaçable entre une position haute et une position basse par un utilisateur. Ainsi, lorsque l'utilisateur souhaite provoquer la fermeture ou l'ouverture du disjoncteur 1, l'actionneur mécanique transmet une commande au mécanisme de contact 12.

Le contact principal 16 du disjoncteur électrique 1 est connecté à la première plage 8 du boîtier 2 et comprend une première pastille 18, qui est ainsi dénommée pastille fixe. La première pastille 18 du contact principal fixe 16 est ainsi électriquement connectée à la première plage 8. La première pastille 18 a une forme rectangulaire plane et allongée, comme visible à la figure 3.

En variante, le contact principal 16 comporte plusieurs pastilles 18.

Le contact principal 16 comporte également une pastille d'arc 17. La pastille d'arc 17 est électriquement connectée à la première plage 8 et ainsi à la première pastille 18. La pastille d'arc 17 est dénommée pastille d'arc fixe. La pastille d'arc 17 a une forme rectangulaire et allongée. Sa longueur est, par exemple, inférieure à la longueur de la pastille 18.

Enfin, le contact principal 16 comporte une niche 40 et deux plateaux 41. La niche 40 s'étend parallèlement aux pastilles 17 et 18 à l'opposé de la pastille 18 par rapport à la pastille 17. Les plateaux 41 sont positionnés de part et d'autre de la niche 40.

L'ensemble de support 14 est en matériau isolant. L'ensemble 14 défini un premier axe X14 de rotation et est équipé d'une pluralité de contacts mobiles 15.

Les contacts mobiles 15 sont parallèles et d'égale longueur. En pratique, les contacts mobiles 15 s'étendent transversalement par rapport aux pastilles 17 et 18, selon une direction perpendiculaire à l'axe X14. Chaque contact mobile 15 comporte une extension 21 et une deuxième pastille 22. L'extension 21 de chaque contact mobile 15 comporte une pastille d'arc 23. Les pastilles d'arc 23 des contacts mobiles 15 sont configurées pour coopérer avec la pastille d'arc fixe 17.

En pratique, l'ensemble 14 comporte une pluralité de deuxièmes pastilles 22, en nombre compris entre 4 et 12, de préférence égal à 10.

En variante, l'ensemble 14 comporte un unique contact mobile 15.

Les contacts mobiles 15 de l'ensemble 14 sont mobiles, par rapport à l'ensemble 14 et autour d'un deuxième axe X15 parallèle au premier axe X14, entre une position dite basse, où les contacts mobiles 15 sont rapprochés du contact principal fixe 16, et une position dite haute où les contacts mobiles 15 sont éloignés du contact principal fixe 16.

Le dispositif à ressort du mécanisme 12 prend appui sur les contacts mobiles 15 et est ainsi configuré pour solliciter les contacts mobiles 15 en rotation autour de l'axe X15 dans le sens inverse des aiguilles d'une montre à la figure 1.

L'ensemble de support 14 comporte également une connexion électrique interne, qui n'est est représentée aux figures et qui est configurée pour relier électriquement les pastilles 22 et 23 des contacts mobile 15 à la deuxième plage 10 du disjoncteur 1.

L'ensemble 14, et ainsi les contacts mobiles 15, sont mobiles par rapport au boitier 2 et en rotation, autour de l'axe de rotation X14, entre la première position de fermeture où les deuxièmes pastilles 22 sont en contact avec la première pastille 18 et la deuxième position d'ouverture où les deuxièmes pastilles 22 sont écartées de la première pastille 18. Ainsi, les pastilles d'arc 23 et les deuxièmes pastilles 22 sont dites mobiles.

En particulier, l'ensemble 14 et les contacts mobiles 15 sont agencés de façon à ce que les rotations autour des axes respectives X14 et X15 ont sens inverse. Par exemple, lorsque l'ensemble 14 passe de la position de fermeture à la position d'ouverture, l'ensemble 14 est mis en rotation autour de l'axe X14 dans le sens des aiguilles d'une montre, alors que les contacts mobiles 15 passent de la position haute à la position basse et sont mis en rotation autour de l'axe X15 dans le sens inverse des aiguilles d'une montre.

La chambre d'extinction d'arc 6 est configurée pour absorber une énergie électrique générée par un arc électrique qui vient se générer entre la première pastille 18 et les deuxièmes pastilles 22 lorsque les contacts mobiles 15 sont déplacés de leur première position vers leur deuxième position, c'est-à-dire lorsque les deuxièmes pastilles 22 s'écartent de la première pastille 18. En pratique, la chambre d'extinction 6 est configurée pour provoquer, en premier, l'élongation et, successivement, le fractionnement et l'extinction de l'arc électrique.

La chambre d'extinction 6 comporte un empilage de tôles 24, une corne 26 supérieure, une corne 28 inférieure et un écran 30 en matériau isolant. La chambre 6 comporte, en outre, deux parois 25 latérales et une paroi 27 de fond. Les parois 25 et 27 définissent, à l'aide des cornes 26 et 28 et de l'écran 30, une cage de la chambre 6. On note P le plan central de la chambre d'extinction 6, qui est perpendiculaire au plan P3 de la base 3 du boitier 2. Le plan P définit ainsi un plan principal central pour le disjoncteur 1.

La paroi de fond 27 est pourvue d'un système de filtrage poreux qui permet de refroidir un gaz présent dans la chambre 6. Le refroidissement du gaz permet de maintenir une pression correcte à l'intérieur de la chambre 6 et d'éviter ainsi une surpression, laquelle pourrait réduire les performances en coupure de la chambre d'extinction 6. En variante, la paroi de fond 27 est dépourvue du système de filtrage. Les tôles 24 sont métalliques et sont configurées pour provoquer la désionisation de l'arc électrique, lorsque celui-ci est présent dans la chambre d'extinction 6. Chaque tôle 24 de la chambre 6 comporte une encoche centrale 32 en forme de V disposée entre deux arêtes 34 intermédiaires de captation de l'arc électrique. Les arêtes 34 sont symétriques par rapport au plan P de la chambre 6 et peuvent être rectilignes ou être conformées en cuvette. En pratique, le plan P de la chambre 6 passe par les encoches 32 des tôles 24.

Les cornes supérieure 26 et inférieure 28 sont en acier et configurées pour guider l'arc électrique de sa position d'origine entre la première pastille 18 et les deuxièmes pastilles 22 vers l'intérieur de la chambre d'extinction 6.

La corne supérieure 26 comprend une portion 36 recourbée. La portion 36 est équipée d'une patte 38 qui est rabattue vers le bas selon une direction sensiblement perpendiculaire au plan P3 de la base 3 du boitier 2. La patte 38 de la corne supérieure 26 est disposée transversalement aux tôles 24. La corne supérieure 26 est pourvue d'un orifice 29 permettant l'évacuation d'un gaz ionisé généré dans la chambre 6 pendant l'interruption des courants de court-circuit. L'évacuation du gaz par cet orifice 29 permet de faciliter la régénération d'un milieu gazeux entre les contacts mobiles 15 et le contact fixe 16. L'évacuation du gaz permet également de maintenir une pression correcte à l'intérieur de la chambre 6 et d'éviter ainsi une surpression, laquelle pourrait réduire les performances en coupure de la chambre d'extinction 6. En variante, la corne supérieure 26 est pourvue de plusieurs orifices d'évacuation.

La corne inférieure 28 s'étend entre le contact principal fixe 16, qui est accolé à la première plage 8, et la chambre d'extinction 6. En pratique, la corne inférieure 28 est en liaison électrique avec le contact principal fixe 16. La corne inférieure 28 constitue l'une des tôles 24 d'extrémité de la chambre d'extinction 6 et comprend une languette 42 et deux pattes 44 disposées de part et d'autre d'une encoche 46.

La languette 42 de la corne inférieure 28 est positionnée dans un logement 43 de l'écran en matériau isolant 30. En pratique la patte 42 est entourée et solidarisée de l'écran 30 et se trouve à l'intérieur de la chambre d'extinction 6.

Les pattes 44 sont parallèles entre elles et s'étendent, selon une direction parallèle au plan P3, entre la pastille d'arc fixe 17 du contact principal fixe 16 et la languette 42. En particulier, elles sont saillantes, selon une direction perpendiculaire au plan P3, vers la corne supérieure 26. En configuration assemblée du disjoncteur 1, un bord 45 des pattes 44 est agencé dans la niche 40 du contact principal fixe 16. Les pattes 44 sont symétriques par rapport au plan central P de la chambre 6. L'encoche 46 est en regard de la pastille d'arc fixe 17 du contact principal 16 et des contacts mobiles 15 du disjoncteur électrique 1.

En variante, la corne inférieure 28 comporte une unique patte 44.

L'écran en matériau isolant 30 est configuré pour isoler électriquement la base 3 du boitier 2 de la chambre d'extinction 6. L'écran 30 comporte le logement 43 et deux portions planes 50. Les portions planes sont situées de part et d'autre du logement 43 et comportent chacune une extrémité 52. Les extrémités 52 définissent entre elles une ouverture 54. L'ouverture 54 est prévue pour recevoir le contact principal 16. En pratique, en configuration assemblée du disjoncteur 1, le contact principal 16 est agencé dans l'ouverture 54 de l'écran 30, les extrémités 52 de l'écran 30 étant disposées sur les plateaux 41 du contact principal 16.

Deux excroissances 48 sont montées sur les portions planes 50 de l'écran 30, de part et d'autre du logement 43 et de l'ouverture 54, dans laquelle est agencé le contact principal 16.

En variante, le disjoncteur 1 comprend une seule excroissance 48.

Les excroissances 48 font partie intégrante de l'écran 30.

Les excroissances 48 sont réalisées dans un matériau gazogène. Par gazogène, on entend que le matériau est apte à générer un gaz lorsqu'il est soumis à une certaine température. En pratique, les excroissances 48 sont configurées pour générer un gaz de refroidissement, tel que l'hydrogène, lorsque leurs surfaces sont soumises à une température très élevée, notamment de l'ordre de 800°C. Le matériau gazogène des excroissances 48 est, par exemple, synthétique, notamment en polyamide, de type 66, chargé entre 10% et 30% de fibres de verre.

Ainsi, en configuration assemblée du disjoncteur 1, les excroissances 48 sont disposées à l'entrée de la chambre d'extinction 6, entre la corne inférieure 28 et la corne supérieure 26, et en regard des rebords 44 de la corne inférieure 28. En pratique, les excroissances 48 sont disposées, selon une direction parallèle à l'axe X14, de part et d'autre des pattes 44 de la corne inférieure 28. De plus, les excroissances 48 sont symétriques par rapport au plan central P de la chambre d'extinction 6.

Les excroissances 48 ont une forme prismatique ou pseudo-prismatique. En particulier, on note 56 la base du prisme constituant une excroissance 48. La base 56 est, par exemple, de forme trapézoïdale.

On note H la hauteur des excroissances 48. La hauteur H est comprise entre 12 et 30 mm de préférence égale à 18 mm.

On note également L la largeur des excroissances 48. La largeur L est comprise 18 et 30 mm, de préférence égale à 28 mm.

On note enfin E, l'épaisseur maximale et *e* l'épaisseur minimale des excroissances 48. L'épaisseur maximale E est comprise entre 3 et 13 mm, de préférence égale à 11 mm, alors que l'épaisseur minimale *e* est comprise entre 0 et 5 mm, de préférence égale à 3 mm.

Le fonctionnement du disjoncteur 1 est le suivant :
Lorsque le disjoncteur 1 en configuration fermé, l'ensemble de support 14 est en position de fermeture et assure le passage d'un courant électrique. Les contacts mobiles 15 sont en position haute. Les pastilles mobiles 22 des contacts mobiles 15 sont en appui contre la pastille 18 du contact principal fixe 16. La pression des pastilles mobiles 22 sur la pastille 18 est assurée par le dispositif à ressort du mécanisme 12. Les pastilles d'arc 23 des contacts mobiles 15 sont éloignées de la pastille d'arc fixe 17 du contact principal fixe 16. Une distance non nulle, définie perpendiculairement à l'axe X14, existe entre les pastilles d'arc 17 et 23. Ainsi, le courant électrique passe exclusivement entre les pastilles 18 et 22.

Lorsque l'actionneur électromagnétique ou l'actionneur mécanique du disjoncteur 1 commande une ouverture du circuit électrique, l'ensemble de support 14 est mis en rotation, autour de l'axe X14, de la première position de fermeture vers la deuxième position d'ouverture des pastilles 18 et 22. De plus, les contacts mobiles 15 sont mis en rotation, autour de l'axe X15, de la position haute vers la position basse. En pratique, les rotations respectives de l'ensemble 14 et des contacts mobiles 15 sont de sens opposé. Du fait de ces rotations opposées, avant que les pastilles mobiles 22 des contacts mobiles 15 puissent se séparer de la pastille fixe 18 du contact principal 16, les pastilles d'arc 23 des contacts 15 arrivent en appui de la pastille d'arc fixe 17 du contact principal 16. La distance existant entre les pastilles 17 et 23 en position de fermeture de l'ensemble 14 est annulée.

Lorsque l'ensemble de support 14 continue dans sa rotation vers la position d'ouverture et les pastilles mobiles 22 des contacts mobiles 15 se séparent de la pastille fixe 18 du contact principal 16, les pastilles d'arc 17 et 23 sont encore en appui. En pratique, l'ouverture des pastilles 18 et 22 s'effectue sans génération d'arc électrique et le courant électrique passe par les pastilles 17 et 23.

Enfin, dans la suite de la rotation de l'ensemble de support 14, les pastilles d'arc 17 et 23 se séparent et un arc électrique est généré entre ces dernières. Ainsi, la présence des pastilles d'arc 17 et 23 évite l'érosion des pastilles principales 18 et 22.

La forme de la pastille d'arc fixe 17 permet d'obtenir un centrage de l'arc par rapport au plan central P de la chambre 6. Cela réduit l'usure des parois latérales 25 de la chambre 6 et en résulte une amélioration notable de l'endurance électrique du disjoncteur 1.

Du fait de la proximité des pattes 44 de la corne inférieure 28 à la pastille d'arc fixe 17, l'arc électrique est forcé à migrer vers la corne inférieure 28. En particulier, l'arc électrique s'installe entre le rebord 45 de la corne inférieure 28 et la patte 32 de la corne supérieure 26.

De façon connue en soi, la forme des cornes inférieure 28 et supérieure 26 guide l'arc électrique vers l'intérieur de la chambre d'extinction 6. L'énergie électrique associée à l'arc électrique se dissipe en chaleur et provoque une augmentation très importante de la température qui atteint, par exemple, 4000°C au coeur de l'arc électrique. Une telle température provoque la vaporisation des surfaces des excroissances 48 et ainsi la production du gaz de refroidissement. L'action de refroidissement de l'arc électrique réalisée par le gaz produit par les excroissances 48 est ainsi améliorée.

Le gaz généré par les excroissances 48 est ensuite évacué à travers l'orifice d'évacuation positionné sur la corne supérieure 26 de la chambre d'extinction 6.

## Revendications

1. Disjoncteur (1) électrique comprenant ;
- au moins une première pastille (18) fixe ;
- un ensemble (14) de support équipé d'au moins une deuxième pastille (22) et mobile en rotation, autour d'un axe (X14) principal, entre une première position où la deuxième pastille est en contact avec la première pastille et une deuxième position où la deuxième pastille est écartée de la première pastille ; et
- une chambre (6) d'extinction d'arc comportant :
- un empilage de tôles (24) ;
- une corne supérieure (26) de guidage d'arc ;
- une corne inférieure (28) de guidage d'arc, équipée d'au moins une patte (44) ; et
- un écran (30) en matériau isolant entourant la corne inférieure de guidage d'arc,
- une excroissance réalisée dans un matériau gazogène,
le disjoncteur étant **caractérisé en ce qu'**il comprend également une deuxième excroissance réalisée dans un matériau gazogène, ces excroissances (48) étant montées sur l'écran (30), disposées entre la corne inférieure (28) et la corne supérieure (26) de guidage d'arc et en regard de la patte (44) de la corne inférieure de guidage d'arc, les excroissances ayant une forme prismatique ou pseudo-prismatique, et **en ce que** la corne supérieure (26) de guidage d'arc comporte au moins un orifice d'évacuation d'un gaz généré par au moins une excroissance (48).

2. Disjoncteur selon la revendication 1, **caractérisé en ce que** la corne inférieure (28) de guidage d'arc est équipée de deux pattes (44) parallèles formant un bord (45) et **en ce que** les excroissances (48) sont disposées de part et d'autre des pattes de la corne inférieure de guidage d'arc.

3. Disjoncteur selon la revendication 2, **caractérisé en ce que** les excroissances (48) sont symétriques par rapport à un plan (P) central de la chambre (6) d'extinction.

4. Disjoncteur selon l'une des revendications précédentes, **caractérisé en ce qu'**au moins une excroissance (48) a :
- une hauteur (H) comprise entre 12 et 30 mm, de préférence égale à 18 mm,
- une largeur (L) comprise entre 18 et 30 mm, de préférence égale à 28 mm, et
- une épaisseur maximale (E) comprise entre 3 et 13 mm, de préférence égale à 11 mm.

5. Disjoncteur selon la revendication 4, **caractérisé en ce qu'**au moins une excroissance (48) a une épaisseur minimale (e) comprise entre 0 et 5 mm, de préférence égale à 3 mm.

6. Disjoncteur selon l'une des revendications précédentes, **caractérisé en ce que** le matériau gazogène d'au moins une excroissance (48) est synthétique, notamment un polyamide, de type 66, chargé de fibres de verre.

7. Disjoncteur selon l'une des revendications précédentes, **caractérisé en ce que** l'ensemble de support (14) comprend une pluralité de deuxièmes pastilles (22), en nombre compris entre 4 et 12, de préférence égal à 10.

8. Disjoncteur selon l'une des revendications précédentes, **caractérisé en ce que** les cornes de guidage d'arc supérieure (26) et inférieure (28) sont en acier.

9. Disjoncteur selon l'une des revendications précédentes, **caractérisé en ce que** les excroissances (48) font partie intégrante de l'écran (30).

## Patentansprüche

1. Elektrischer Schutzschalter (1), Folgendes aufweisend:
- mindestens einen feststehenden Kontaktfleck (18);
- eine Halterungseinheit (14), die mit mindestens einem zweiten Kontaktfleck (22) ausgestattet und um eine Hauptachse (X14) zwischen einer ersten Position, in welcher der zweite Kontaktfleck mit dem ersten Kontaktfleck in Kontakt ist, und einer zweiten Position drehbeweglich ist, in welcher der zweite Kontaktfleck vom ersten Kontaktfleck beabstandet ist; und
- eine Lichtbogenlöschkammer (6), die aufweist:
- eine Blechstapelung (24);
- ein oberes Lichtbogenführungshorn (26);
- ein unteres Lichtbogenführungshorn (28), das mit mindestens einer Lasche (44) ausgestattet ist; und
- eine Abschirmung (30) aus isolierendem Material, die das untere Lichtbogenführungshorn umgibt,
- einen aus einem Gas erzeugenden Material hergestellten Vorsprung,
wobei der Schutzschalter **dadurch gekennzeichnet ist, dass** er auch einen zweiten aus einem Gas erzeugenden Material hergestellten Vorsprung aufweist, wobei diese Vorsprünge (48) an der Abschirmung (30) zwischen dem unteren Lichtbogenführungshorn (28) und dem oberen Lichtbogenführungshorn (26) und der Lasche (44) des unteren Lichtbogenführungshorns zugewandt angeordnet angebracht sind, wobei die Vorsprünge eine prismatische oder pseudoprismatische Form haben, und dass das obere Lichtbogenführungshorn (26) mindestens eine Öffnung zum Ausleiten eines durch mindestens einen Vorsprung (48) erzeugten Gases aufweist.

2. Schutzschalter nach Anspruch 1, **dadurch gekennzeichnet, dass** das untere Lichtbogenführungshorn (28) mit zwei parallelen Laschen (44) ausgestattet ist, die einen Rand (45) bilden, und dass die Vorsprünge (48) beidseits der Laschen des unteren Lichtbogenführungshorns angeordnet sind.

3. Schutzschalter nach Anspruch 2, **dadurch gekennzeichnet, dass** die Vorsprünge (48) in Bezug auf eine Mittelebene (P) der Löschkammer (6) symmetrisch sind.

4. Schutzschalter nach einem der vorhergehenden Ansprüche, **dadurch gekennzeichnet, dass** mindestens ein Vorsprung (48):
- eine Höhe (H) hat, die zwischen 12 und 30 mm beträgt, vorzugsweise gleich 18 mm ist,
- eine Breite (L) hat, die zwischen 18 und 30 mm beträgt, vorzugsweise gleich 28 mm ist, und
- eine maximale Dicke (E) hat, die zwischen 3 und 13 mm beträgt, vorzugsweise gleich 11 mm ist.

5. Schutzschalter nach Anspruch 4, **dadurch gekennzeichnet, dass** mindestens ein Vorsprung (48) eine minimale Dicke (*e*) hat, die zwischen 0 und 5 mm beträgt, vorzugsweise gleich 3 mm ist.

6. Schutzschalter nach einem der vorhergehenden Ansprüche, **dadurch gekennzeichnet, dass** das Gas erzeugende Material mindestens eines Vorsprungs (48) synthetisch, insbesondere ein glasfaserverstärktes Polyamid des Typs 66 ist.

7. Schutzschalter nach einem der vorhergehenden Ansprüche, **dadurch gekennzeichnet, dass** die Halterungseinheit (14) mehrere zweite Kontaktflecken (22) aufweist, deren Anzahl zwischen 4 und 12 beträgt, vorzugsweise gleich 10 ist.

8. Schutzschalter nach einem der vorhergehenden Ansprüche, **dadurch gekennzeichnet, dass** das obere (26) und untere (28) Lichtbogenführungshorn aus Stahl sind.

9. Schutzschalter nach einem der vorhergehenden Ansprüche, **dadurch gekennzeichnet, dass** die Vorsprünge (48) einen integralen Bestandteil der Abschirmung (30) bilden.

## Claims

1. Electrical circuit breaker (1) comprising:
- at least one first fixed pad (18);
- a support assembly (14) which is equipped with at least one second pad (22) and is movable in rotation, about a main axis (X14), between a first position in which the second pad is in contact with the first pad and a second position in which the second pad is spaced apart from the first pad; and
- an arc-extinguishing chamber (6) comprising:
- a stack of plates (24);
- an upper arc-guiding horn (26);
- a lower arc-guiding horn (28) equipped with at least one tab (44); and
- a screen (30) made of insulating material surrounding the lower arc-guiding horn,
- a protuberance made of a gas-generating material,
the circuit breaker being **characterised in that** it also comprises a second protuberance made of a gas-generating material, the protuberances (48) being mounted on the screen (30), arranged between the lower arc-guiding horn (28) and the upper arc-guiding horn (26) and facing the tab (44) of the lower arc-guiding horn, the protuberances having a prismatic or pseudo-prismatic shape, and **in that** the upper arc-guiding horn (26) has at least one orifice for evacuation of a gas generated by at least one protuberance (48).

2. Circuit breaker according to claim 1, **characterised in that** the lower arc-guiding horn (28) is equipped with two parallel tabs (44) forming an edge (45), and **in that** the protuberances (48) are arranged on either side of the tabs of the lower arc-guiding horn.

3. Circuit breaker according to claim 2, **characterised in that** the protuberances (48) are symmetrical with respect to a central plane (P) of the arc-extinguishing chamber (6).

4. Circuit breaker according to any one of the preceding claims, **characterised in that** at least one protuberance (48) has:
- a height (H) between 12 and 30 mm, preferably of 18 mm,
- a width (L) between 18 and 30 mm, preferably of 28 mm, and
- a maximum thickness (E) between 3 and 13 mm, preferably of 11 mm.

5. Circuit breaker according to claim 4, **characterised in that** at least one protuberance (48) has a minimum thickness (e) between 0 and 5 mm, preferably of 3 mm.

6. Circuit breaker according to any one of the preceding claims, **characterised in that** the gas-generating material of at least one protuberance (48) is synthetic, especially a polyamide, of type 66, filled with glass fibres.

7. Circuit breaker according to any one of the preceding claims, **characterised in that** the support assembly (14) comprises a plurality of second pads (22), numbering between 4 and 12, preferably 10.

8. Circuit breaker according to any one of the preceding claims, **characterised in that** the upper (26) and lower (28) arc-guiding horns are made of steel.

9. Circuit breaker according to any one of the preceding claims, **characterised in that** the protuberances (48) form an integral part of the screen (30).
